# EUROPÄISCHE PATENTSCHRIFT

(11) **EP 1 476 310 B1**
(45) Veröffentlichungstag und Bekanntmachung des Hinweises auf die Patenterteilung: **07.09.2005**
(21) Anmeldenummer: 03711894.0
(22) Anmeldetag: 20.02.2003
(51) Int. Cl.: B41J 15/22, B41J 29/02

(54) **DRUCKERBAUGRUPPE ZUM EINBAU IN EINE LADENWAAGE**
PRINTING MODULE FOR MOUNTING IN SHOP SCALES
UNITE D'IMPRESSION DESTINEE A ETRE MONTEE DANS UNE BALANCE DE MAGASIN

(30) Priorität: 21.02.2002 DE 10207332
(43) Veröffentlichungstag der Anmeldung: 17.11.2004
(73) Patentinhaber: Mettler-Toledo (Albstadt) GmbH, 72458 Albstadt (DE)
(72) Erfinder: HOLIKE, Walter, 72351 Geislingen (DE)
(74) Vertreter: Leinweber & Zimmermann
(86) Internationale Anmeldenummer: PCT/EP2003/001736
(87) Internationale Veröffentlichungsnummer: WO 2003/070474

(56) Entgegenhaltungen:
- US-A- 5 709 486

## Beschreibung

Die Erfindung bezieht sich auf eine Druckerbaugruppe zum Einbau in eine Ladenwaage, mit einer Grundplatte, die einen Montageplatz für ein erstes Abwickellager zur Aufnahme einer ersten Vorratsrolle eines zu bedruckenden streifenförmigen Mediums und einen Montageplatz für ein erstes Druckwerk mit einer einen Drehantrieb aufweisenden Transportwalze und einem der Transportwalze gegenüberstehenden Druckkopf aufweist.

Bei druckenden Ladenwaagen sind zwei verschiedene Betriebsweisen bekannt, die im folgenden als "Bedienmodus" und "Auszeichnungsmodus" bezeichnet werden. In dem erstgenannten Bedienmodus legt eine Verkaufsperson die von einem Kunden gekauften Waren auf die Waage auf, und es wird ein Protokoll des Verkaufsvorgangs, beispielsweise unter Angabe von Gewicht, Preis und Art der gekauften Waren, gedruckt. In diesem Fall handelt es sich bei dem zu bedruckenden streifenförmigen Medium um einen Endlosstreifen aus Papier, auf dem diese Angaben im Textmodus in einer vorgegebenen Schriftart ausgedruckt werden. Die bedruckten Streifenabschnitte, die je nach Umfang des Verkaufsvorgangs unterschiedliche Länge aufweisen, werden nach Abschluß des Druckvorgangs von dem Endlosstreifen abgerissen und dem Kunden übergeben. In dem zweitgenannten Auszeichnungsmodus dient die Waage dazu, Selbstklebeetiketten zu drucken, die zum Auszeichnen von Waren, insbesondere von Obst oder Gemüse, auf die Waren aufgeklebt werden. In diesem Fall erfolgt der Druckvorgang im Grafikmodus pixelweise entsprechend vorgegebener Bitmaps. Dabei ist das zu bedruckende streifenförmige Medium ein Etikettenband, bei dem entweder die Etiketten auf einem Trägerstreifen, von dem sie nach dem Druckvorgang abgezogen werden, haften oder einen trägerbandlosen zusammenhängenden Etikettenstreifen bilden, von dem die einzelnen Etiketten nach dem Bedrucken an vorbestimmten Trennstellen abgetrennt werden.

Um ein und dieselbe Ladenwaage sowohl für den Bedienmodus als auch für den Auszeichnungsmodus verwenden zu können, werden herkömmlich zwei getrennte Drucker vorgesehen, deren einer für den Bedienmodus im Textmodus betrieben wird und dessen Vorratsrolle ein aufgewickelter Endlosstreifen aus Papier ist und deren anderer im Grafikmodus betrieben wird und dessen Vorratsrolle eine Etikettenrolle ist.

Gegenüber Waagen, die allein für den Bedienmodus oder allein für den Auszeichnungsmodus vorgesehen sind, ist daher herkömmlich für Waagen, welche für beide Moden bestimmt sind, ein Gehäuse mit einem zur Aufnahme der beiden getrennten Drucker geeigneten Einbauraum notwendig. Dies nötigt zu unterschiedlichen Gehäusekonstruktionen, die auch zu abweichenden äußeren Erscheinungsbildern der verschiedenen Waagen führen. Außerdem sind die Herstellung und der Einbau der beiden getrennten Drucker aufwendig.

Der Erfindung liegt die Aufgabe zugrunde, eine Druckerbaugruppe der eingangs genannten Art zu schaffen, die besonders zweckmäßig an die verschiedenen Betriebsbedürfnisse von Ladenwaagen angepaßt ist.

Erfindungsgemäß wird diese Aufgabe dadurch gelöst, daß die Grundplatte einen Montageplatz für ein zweites Abwickellager zur Aufnahme einer zweiten Vorratsrolle eines zu bedruckenden streifenförmigen Mediums und einen Montageplatz für ein zweites Druckwerk mit einer einen Drehantrieb aufweisenden Transportwalze und einem der Transportwalze gegenüberstehenden Druckkopf aufweist.

Bei der erfindungsgemäßen Druckerbaugruppe sind also auf einer einzigen Grundplatte Montageplätze für zwei Druckwerke und zwei Abwickellager vorgesehen. Für den Einbau in Ladenwaagen mit nur einem Anwendungsmodus kann auf der Grundplatte nur ein einziges Druckwerk und ein einziges Abwickellager montiert werden. Sofern die Ladenwaage sowohl für den Bedienmodus als auch für den Auszeichnungsmodus ausgestattet werden soll, werden die beiden entsprechenden Montageplätze mit Druckwerken und die beiden entsprechenden Montageplätze mit Abwickellagern bestückt. Auf dem ersten Abwickellager kann dann die von einem Endlospapierstreifen gebildete erste Vorratsrolle angeordnet werden. Der Endlospapierstreifen wird von der ersten Vorratsrolle aus zu dem ersten Druckwerk geleitet und zwischen dessen Transportwalze und Druckkopf hindurchgeführt und kann dadurch während des Transports durch die Transportwalze im Textmodus bedruckt werden. Die für den Auszeichnungsmodus erforderliche Etikettenrolle wird als zweite Vorratsrolle auf das zweite Abwickellager aufgelegt. Von dort aus wird der Etikettenstreifen zu dem zweiten Druckwerk geleitet und zwischen dessen Druckkopf und dessen Transportwalze hindurchgeführt. Auf diese Weise können die Etiketten während ihres Transports durch die Transportwalze von dem gegenüberstehenden Druckkopf im Grafikmodus bedruckt werden.

Selbst wenn die Ladenwaage nur für einen Modus ausgelegt wird, kann es durchaus zweckmäßig sein, beide dafür vorgesehenen Montageplätze mit Druckwerken zu bestükken. Sollte in einem Druckwerk eine Störung auftreten, kann das jeweils verwendete streifenförmige Medium aus dem gestörten Druckwerk herausgenommen und in das andere Druckwerk eingelegt werden, das sodann eine sehr schnelle Fortsetzung des Betriebs erlaubt.

Im Hinblick auf die Verwendbarkeit von Etiketten, die auf einem Trägerband angeordnet sind, ist es in weiterer Ausgestaltung der Erfindung zweckmäßig, daß die Grundplatte einen Montageplatz für eine einen Drehantrieb aufweisende Aufwickelspule aufweist. Das mit den Etiketten versehene Trägerband wird nach seinem Durchlauf durch das entsprechende Druckwerk in bekannter Weise scharf umgelenkt und zu der Aufwickelspule geführt, wo es aufgewickelt wird. An der scharfen Umlenkung lösen sich in bekannter Weise die bedruckten Etiketten infolge ihrer Eigensteifigkeit von dem Trägerband ab und können dadurch leicht zur Aufbringung auf der Ware entnommen werden.

In der zweckmäßigen Ausführungsform nach Anspruch 4 lassen sich einerseits die erforderlichen Umsetzungen zwischen den Drehzahlen der Elektromotore und den erforderlichen Drehzahlen der Antriebswellen herbeiführen und gleichzeitig die räumlichen Abstände zwischen den Elektromotoren und den von ihnen angetriebenen Transportwalzen bzw. der Aufwickelspule in einer für die Platzausnutzung auf der Grundplatte optimalen Weise einstellen.

Bei dem Aufbau nach Anspruch 5 ist die Seite der Grundplatte, auf der die streifenförmigen Medien zwischen ihren jeweiligen Abwickellagern und Druckwerken verlaufen, von den Zahnradgetrieben freigehalten mit der Folge, daß letztere den Laufwegen der streifenförmigen Medien nicht hinderlich im Wege stehen.

Im Rahmen der Erfindung ist auch vorgesehen, daß für die beiden Druckwerke eine gemeinsame Ansteuerungselektronik vorgesehen ist. Bei den Druckköpfen handelt es sich in erster Linie um leistenförmige Thermodruckköpfe, die sich quer zum Laufweg der streifenförmigen Medien, also senkrecht zur Grundplatte, erstrecken. In dieser Richtung weisen die Thermodruckköpfe eine Anzahl einzeln ansteuerbarer Thermoelemente auf, deren jedes bei Erregung ein Pixel erzeugt. Für die gemeinsame Ansteuerungselektronik genügt ein einziger Mikroprozessor. Die Ansteuerungselektronik stimmt die Transportbewegung der Transportwalzen und die Betätigung der Thermoelemente des Thermodruckkopfes in bekannter Weise derart aufeinander ab, daß durch den Thermodruckkopf die zu bedrukkende Oberfläche des streifenförmigen Mediums während seines Durchlaufs zwischen dem Thermodruckkopf und der Transportwalze mit den gewünschten Inhalten bedruckt wird.

Im Sinne einer optimalen Platzausnutzung ist es in diesem Zusammenhang vorteilhaft, daß die Ansteuerungselektronik auf einer sich parallel zur Grundplatte erstreckenden Platine angeordnet ist.

In der folgenden Beschreibung wird die Erfindung unter Bezugnahme auf die Zeichnung näher erläutert. Hierin zeigen:
- Fig. 1: eine Aufsicht auf eine ohne Gehäuse freiliegende Druckerbaugruppe, und
- Fig. 2: eine perspektivische Ansicht einer Ladenwaage, in welche die in Fig. 1 dargestellte Druckerbaugruppe eingebaut ist.

Fig. 1 zeigt eine senkrechte Aufsicht auf eine in der Zeichnungsebene liegende Grundplatte 1 einer Druckerbaugruppe. Die Grundplatte 1 ist von zwei einander gegenüberliegenden, zueinander parallelen Randabschnitten 2, 2' begrenzt, die an ihren in der Zeichnung linken und rechten Enden jeweils durch einen halbkreisförmig gebogenen Randabschnitt 3, 3' miteinander verbunden sind.

Nahe dem durch den rechten kreisförmigen Randabschnitt 3' begrenzten Bereich der Grundplatte 1 ist mittig zwischen den beiden Randabschnitten 2, 2' an der Grundplatte 1 ein Montageplatz vorgesehen, an dem ein erstes Abwickellager 4 montiert ist. Letzteres ist in der Form eines an der Grundplatte 1 festgelegten Stehbolzens ausgebildet, der sich in der Figur senkrecht zur Grundplatte 1 zum Betrachter hin erstreckt. Auf dieses Abwickellager 4 ist eine erste Vorratsrolle 5 lose aufgelegt, indem sich das Abwickellager 4 durch eine mittige Ausnehmung der Vorratsrolle 5 hindurch erstreckt. Bei der Vorratsrolle 5 handelt es sich beispielsweise um einen aufgewickelten Etikettenstreifen, dessen Haftetiketten auf einem Trägerband angeordnet sind.

An dem durch den linken kreisförmigen Randabschnitt 3 begrenzten Bereich der Grundplatte 1 sind Montageplätze für ein erstes Druckwerk 6 und ein zweites Druckwerk 6' ausgebildet. Jedes dieser Druckwerke weist an der zum Betrachter weisenden Seite der Grundplatte 1 eine Transportwalze 7, 7' auf, deren axiale Antriebswellen senkrecht zur Grundplatte 1 ausgerichtet sind und sich mit einem Endbereich durch diese hindurch erstrecken. Auf dem die Druckplatte 1 durchsetzenden Endbereich der jeweiligen Antriebswelle sitzt drehfest ein Abtriebszahnrad 8, 8' eines Zahnradgetriebes, dessen Getriebezug ferner ein Zwischenzahnrad 9 bzw. 9' und ein damit kämmendes Antriebszahnrad 10 bzw. 10' aufweist. Die Antriebsräder 10, 10' kämmen jeweils mit einem Ritzel 11, 11', das drehfest auf einer sich durch die Grundplatte 1 hindurch erstreckenden Abtriebswelle eines auf der zum Betrachter weisenden Seite der Grundplatte 1 angeordneten Elektromotors 12, 12' festgelegt ist. Die dem Betrachter zugewandten Enden der Antriebswellen der Transportwalzen 7, 7' sind in einer um die Transportwalzenbreite von der Grundplatte 1 beabstandeten Halteplatte 13 bzw. 13' gelagert. Diese Halteplatten 13, 13' sind durch sich senkrecht zur Grundplatte 1 erstreckende Abstandsbolzen 14 an letzterer befestigt.

Zwischen den Halteplatten 13, 13' ist in einem deren Abstand von der Grundplatte 1 entsprechenden Abstand über der Grundplatte eine Halteplatte 15 angeordnet, die sich ebenso wie die Halteplatten 13, 13' parallel zur Grundplatte 1 erstreckt und gegenüber dieser durch sich senkrecht dazu erstreckende Abstandsbolzen 14 abgestützt ist. Zwischen der Halteplatte 15 und der Grundplatte 1 sind an deren zu den beiden Transportwalzen 7, 7' weisenden Bereichen jeweils ein Thermodruckkopf 16, 16' gelagert, die sich leistenförmig senkrecht zur Grundplatte 1 erstrecken und an der betreffenden Transportwalze 7, 7' in Anlage gehalten werden.

In einem Abstand von dem sich unterhalb der Halteplatten 13, 13' und 15 erstreckenden Bereich der Grundplatte 1 ist an letzterer ein Montageplatz für ein zweites Abwickellager 17 vorgesehen. Das Abwickellager 17 ist in der Form eines an der Grundplatte 1 festgelegten Stehbolzens ausgebildet, der sich von der Grundplatte 1 zum Betrachter hin erstreckt. Auf dieses zweite Abwickellager 17 ist eine zweite Vorratsrolle 18 lose aufgelegt, indem sich der Stehbolzen durch eine mittige Ausnehmung der zweiten Vorratsrolle 18 hindurch erstreckt. Die zweite Vorratsrolle 18 besteht beispielsweise aus einem aufgewikkelten Endlosstreifen aus Papier.

In dem sich zwischen dem ersten Druckwerk 6 und dem ersten Abwickellager 4 erstreckenden Bereich der Druckplatte 1 ist ein Montageplatz für eine Aufwickelspule 19 und deren Drehantrieb 20 vorgesehen. Die Aufwickelspule 19 weist eine senkrecht zur Grundplatte 1 ausgerichtete Antriebswelle 22 auf, die sich mit einem Ende durch die Grundplatte 1 hindurch erstreckt. Auf dem durch die Grundplatte 1 hindurchragenden Ende ist drehfest ein Abtriebszahnrad eines Zahnradgetriebes angeordnet, das über ebenfalls auf der dem Betrachter abgewandten Seite der Grundplatte 1 gelagerte Zwischenzahnräder 23 getriebemäßig mit einem Antriebszahnrad 24 gekoppelt ist, das mit einem auf einer durch die Grundplatte 1 hindurchragenden Abtriebswelle sitzenden Ritzel 25 eines auf der dem Betrachter zugewandten Seite der Grundplatte 1 angeordneten Elektromotors 26 kämmt.

In dem dargestellten Ausführungsbeispiel, bei dem alle entsprechenden Montageplätze mit Abwickellagern 4, 17, Druckwerken 6, 6' bzw. der Aufwickelspule 19 bestückt sind, kann beispielsweise der Endlospapierstreifen von der zweiten Vorratsrolle 18 zu dem zweiten Druckwerk 6' geführt und dort beim Durchlauf zwischen dessen Transportwalze 7' und dessen Thermodruckkopf 16' im Bedienmodus bedruckt werden. Der Transportweg des Endlospapierstreifens von der zweiten Vorratsrolle 18 zu dem zweiten Druckwerk 6' ist in Fig. 1 für die beiden Grenzfälle eingezeichnet, daß die Vorratsrolle 18 ganz leer oder ganz voll ist, also den kleinsten bzw. den größten Vorratsrollendurchmesser einnimmt. Im Verlauf des Verbrauchs der Vorratsrolle 18 liegt der tatsächliche Transportweg stets zwischen den beiden eingezeichneten Grenzfällen. Außerdem kann der Etikettenstreifen von der ersten Vorratsrolle 5 zu dem ersten Druckwerk 6 geführt und dort beim Durchlauf zwischen dessen Thermodruckkopf 16 und dessen Transportwalze 7 im Auszeichnungsmodus bedruckt werden. Auch hierfür sind in Fig. 1 die Transportwege eingezeichnet, die der Etikettenstreifen in den beiden Grenzfällen einnimmt, daß die erste Vorratsrolle 5 voll ist, also ihren größten Durchmesser aufweist, oder leer ist, also ihren kleinsten Durchmesser aufweist. Auch hier liegt der tatsächliche Transportweg in allen Betriebszuständen zwischen diesen beiden eingezeichneten Grenzfällen. Das nach dem Durchtritt durch das erste Druckwerk 6 scharf umgelenkte und von den Etiketten befreite leere Trägerband wird zu der Aufwickelspule 19 weitergeführt, wo es in Form einer Trägerbandrolle 21 aufgewickelt wird. In der Figur sind die maximalen Umfangslinien der ersten Vorratsrolle 5 und der Trägerbandrolle 21 eingezeichnet. Diese maximalen Umfangslinien überschneiden sich. Tatsächlich bleibt aber der anwachsende Radius der sich aufwickelnden Trägerbandrolle 21 und der abnehmende Radius der sich abwickelnden ersten Vorratsrolle 5 stets in einem Bereich, welcher eine gegenseitige Behinderung dieser beiden Rollen ausschließt.

Bei den im dargestellten Ausführungsbeispiel vorliegenden räumlichen Verhältnissen läßt sich vor allem das von der ersten Vorratsrolle abgezogene streifenförmige Medium alternativ durch das erste Druckwerk 6 verarbeiten. Weiter ist es durch die Anordnung geeigneter Bandführungen (nicht dargestellt) möglich, das streifenförmige Medium von der ersten Vorratsrolle 5 zu dem zweiten Druckwerk 6' zu lenken und dort zu verarbeiten. Bei einer Minimalbestückung der Grundplatte 1 mit nur dem ersten oder nur dem zweiten Abwickellager 4 bzw. 17 und nur einem der Druckwerke 6, 6' ist die Baugruppe als reiner Papierstreifendrucker für den Bedienmodus nutzbar. Sofern die Grundplatte 1 zusätzlich mit der Aufwickelspule 19 bestückt wird, ist sie als Etikettendrucker verwendbar.

Auf der dem Betrachter abgewandten Seite der Grundplatte 1 ist über Abstandshalter eine sich parallel zur Grundplatte 1 erstreckende rechteckige Platine 27 befestigt, welche die Ansteuerungselektronik für die Druckwerke 6, 6' und auch den Drehantrieb 20 der Aufwickelspule 19 trägt. Diese Ansteuerungselektronik steuert die Erregung der Thermoelemente der Thermodruckköpfe 16, 16' und alle Drehantriebe im Sinne einer Erzeugung der gewünschten Druckbilder auf den streifenförmigen Medien.

Aus der Zeichnung ist ferner ersichtlich, daß in der Grundplatte 1 Montage- und Positionierausnehmungen sowie Befestigungslöcher ausgebildet sind, von denen einige mit dem Bezugszeichen 28 bzw. 29 bezeichnet sind. Diese Elemente dienen dem Einbau in einen einheitlichen Aufnahmeraum des Waagengehäuses.

In Fig. 2 ist die in Fig. 1 dargestellte Druckerbaugruppe von einem Gehäuse 28 umschlossen, das zwei zueinander parallele, der Form der Grundplatte 1 entsprechende ebene Stirnflächen 29, 29' aufweist, die in einem der zur Grundplatte 1 senkrechten Bauhöhe der in Fig. 1 dargestellten Baugruppe angepaßten Abstand zueinander angeordnet sind. In der die beiden Stirnflächen 29, 29' an deren Rändern miteinander verbindenden Mantelfläche 30 des Gehäuses 28 ist jeweils in Gegenüberstellung zu den innerhalb des Gehäuses 28 gelegenen Montageplätzen für das erste und zweite Druckwerk 6 bzw. 6' eine schlitzförmige Auslaßöffnung 31 bzw. 31' für das von dem jeweiligen Druckwerk bedruckte streifenförmige Medium 32 bzw. 32' ausgebildet.

Das Gehäuse 28 ist am Unterbau 33 einer Ladenwaage in einer Ausrichtung angeordnet, in der sich seine zu den Randabschnitten 2, 2' der Grundplatte 1 parallelen Seitenkanten senkrecht erstrecken. Dabei nimmt der Bereich des Gehäuses 28, der mit dem Unterbau 33 in Beruhrung steht, etwa denjenigen Teil der Mantelfläche 30 ein, der in Fig. 2 zum Betrachter weist und entsprechend dem gebogenen Randabschnitt 3' der in Fig. 1 dargestellten Grundplatte 1 folgend gekrümmt ist. Von dort aus erstreckt sich der den geraden Randabschnitten 3, 3' der Grundplatte 1 entsprechend geformte Bereich des Gehäuses 28 frei nach oben bis zu dem entsprechend dem in Fig. 1 linken Randabschnitt 3 gekrümmten Gehäusebereich. Dort ist an der Stirnfläche 29' eine Eingabetastatur 34 derart angeordnet, daß sie von der Stirnfläche 29' frei auskragt und dadurch in einem vertikalen Abstand über einer auf dem Unterbau 33 abgestützten Wägeplattform 35 liegt. Die Eingabetastatur 34 ist im wesentlichen in der Form eines flachen Rechtecks ausgebildet, das sich mit zwei parallelen Seitenkanten 36, 36' parallel zur Ebene der Wägeplatte 35 und mit den dazu senkrechten Seitenkanten 37, 37' unter einem Neigungswinkel zur Ebene der Wägeplattform 35 erstreckt. Der Neigungswinkel ist derart gewählt, daß die untere Seitenkante 36' der Eingabetastatur 34 näher beim Benutzer liegt als die obere Seitenkante 36.

Auf der oberen Seitenkante 36 der Eingabetastatur 34 ist vertikal eine Sichtanzeige 38 abgestützt, auf der Wägedaten angezeigt werden.

Durch diese Anordnung weist die mit der Druckerbaugruppe und deren Gehäuse 28 versehene Ladenwaage nicht nur ein besonders ansprechendes Erscheinungsbild auf, sondern ist im Hinblick auf ihre Bedienung ergonomisch vorteilhaft gestaltet. Die Eingabetastatur 34 kann bei auf die Wägeplatte 35 aufgelegtem Wägegut bequem bedient werden. Die Wägedaten können von der Sichtanzeige 38 gut einsehbar abgelesen werden. Die von der Druckerbaugruppe durch die Auslaßöffnungen 31 bzw. 31' ausgegebenen bedruckten Abschnitte der streifenförmigen Medien können bequem entnommen werden.

### Verzeichnis der Bezugszeichen

- 1: Grundplatte
- 2, 2': Randabschnitte
- 3, 3': Randabschnitte
- 4: erstes Abwickellager
- 5: erste Vorratsrolle
- 6: erstes Druckwerk
- 6': zweites Druckwerk
- 7, 7': Transportwalzen
- 8, 8': Abtriebszahnräder
- 9,9': Zwischenzahnräder
- 10,10': Antriebszahnrad
- 11, 11': Ritzel
- 12,12': Elektromotor
- 13,13': Halteplatte
- 14: Abstandsbolzen
- 15: Halteplatte
- 16,16': Thermodruckkopf
- 17: zweites Abwickellager
- 18: zweite Vorratsrolle
- 19: Aufwickelspule
- 20: Drehantrieb
- 21: Trägerbandrolle
- 22: Antriebswelle
- 23: Zwischenzahnräder
- 24: Antriebszahnrad
- 25: Ritzel
- 26: Elektromotor
- 27: Platine
- 28: Gehäuse
- 29, 29': Stirnfläche
- 30: Mantelfläche
- 31, 31': Auslaßöffnungen
- 32, 32': streifenförmiges Medium
- 33: Unterbau
- 34: Eingabetastatur
- 35: Wägeplattform
- 36,36': Seitenkanten
- 37, 37': Seitenkanten
- 38: Sichtanzeige

## Patentansprüche

1. Druckerbaugruppe zum Einbau in eine Ladenwaage, mit einer Grundplatte (1), die einen Montageplatz für ein erstes Abwickellager (4) zur Aufnahme einer ersten Vorratsrolle (5) eines zu bedruckenden streifenförmigen Mediums und einen Montageplatz für ein erstes Druckwerk (6) mit einer einen Drehantrieb aufweisenden Transportwalze (7) und einem der Transportwalze (7) gegenüberstehenden Druckkopf (16) aufweist, **dadurch gekennzeichnet, daß** die Grundplatte (1) einen Montageplatz für ein zweites Abwickellager (17) zur Aufnahme einer zweiten Vorratsrolle (18) eines zu bedruckenden streifenförmigen Mediums und einen Montageplatz für ein zweites Druckwerk (6') mit einer einen Drehantrieb aufweisenden Transportwalze (7') und einem der Transportwalze (7') gegenüberstehenden Druckkopf (16') aufweist.

2. Druckerbaugruppe nach Anspruch 1, **dadurch gekennzeichnet, daß** die Grundplatte (1) einen Montageplatz für eine einen Drehantrieb aufweisende Aufwickelspule (19) aufweist.

3. Druckerbaugruppe nach Anspruch 1 oder 2, **dadurch gekennzeichnet, daß** mindestens eines der beiden Abwickellager (4, 17) des damit bestückten Montageplatzes in einer Lage angeordnet ist, aus der das streifenförmige Medium wahlweise sowohl zum ersten Druckwerk (6) des damit bestückten Montageplatzes als auch zum zweiten Druckwerk (6') des damit bestückten Montageplatzes führbar ist.

4. Druckerbaugruppe nach einem der Ansprüche 1 bis 3, **dadurch gekennzeichnet, daß** jeder Drehantrieb jedes Druckwerkes jedes damit bestückten Montageplatzes einen Elektromotor (12, 12', 26) mit einer sich senkrecht zur Grundplatte (1) erstreckenden Abtriebswelle und ein Zahnradgetriebe aufweist, dessen Antriebszahnrad (10, 10', 24) mit einem auf der Abtriebswelle des Elektromotors (12, 12', 26) sitzenden Ritzel (11, 11', 25) kämmt und dessen Abtriebszahnrad (8, 8') mit einer sich senkrecht zur Grundplatte (1) erstreckenden Antriebswelle der Transportwalze (7, 7') bzw. der Aufwickelspule (19) des damit bestückten Montageplatzes drehfest verbunden ist.

5. Druckerbaugruppe nach Anspruch 4, **dadurch gekennzeichnet, daß** die Elektromotore (12, 12', 26), die Abwickellager (4, 17), die Druckwerke (6, 6') und die Aufwickelspule (19) der damit bestückten Montageplätze auf einer Seite der Grundplatte (1) und die Zahnradgetriebe auf der anderen Seite der Grundplatte (1) angeordnet sind.

6. Druckerbaugruppe nach einem der Ansprüche 1 bis 5, **dadurch gekennzeichnet, daß** für die beiden Druckwerke (6, 6') der beiden damit bestückten Montageplätze eine gemeinsame Ansteuerungselektronik vorgesehen ist.

7. Druckerbaugruppe nach Anspruch 6, **dadurch gekennzeichnet, daß** die Ansteuerungselektronik auf einer sich parallel zur Grundplatte (1) erstreckenden Platine (27) angeordnet ist.

8. Druckerbaugruppe nach einem der Ansprüche 1 bis 7, **gekennzeichnet durch** ein die Baugruppe umschließendes Gehäuse (28), in dem für jedes Druckwerk des damit bestückten Montageplatzes eine Auslaßöffnung (31, 31') für das von dem betreffenden Druckwerk des damit bestückten Montageplatzes bedruckte streifenförmige Medium (32, 32') ausgebildet ist.

9. Druckerbaugruppe nach Anspruch 8, **dadurch gekennzeichnet, daß** das Gehäuse (28) an einem zur Abstützung einer Wägeplattform (35) dienenden Unterbau (33) einer Ladenwaage angeordnet ist.

10. Druckerbaugruppe nach Anspruch 9, **dadurch gekennzeichnet, daß** an dem Gehäuse (38) eine Eingabetastatur (34) in einem Abstand zur Wägeplattform (35) angeordnet ist.

11. Druckerbaugruppe nach Anspruch 10, **dadurch gekennzeichnet, daß** jede Auslaßöffnung (31, 31') in einem der Eingabetastatur (34) nahen Bereich des Gehäuses (28) angeordnet ist.

12. Druckerbaugruppe nach Anspruch 10 oder 11, **dadurch gekennzeichnet, daß** an der Eingabetastatur (34) eine Sichtanzeigeeinrichtung (38) angeordnet ist.

## Claims

1. Printer module for incorporation in shop scales, said module having a base plate (1) which has a mounting location for a first reeling-off bearing (4) for receiving a first storage roll (5) of a strip-form medium which is to be printed on, and a mounting location for a first printing mechanism (6) with a conveying roller (7) having a rotating drive, and with a printing head (16) facing said conveying roller (7), **characterised in that** the base plate (1) has a mounting location for a second reeling-off bearing (17) for receiving a second storage roll (18) of a strip-form medium which is to be printed on, and a mounting location for a second printing mechanism (6') with a conveying roller (7') having a rotating drive, and with a printing head (16') facing said conveying roller (7').

2. Printer module according to claim 1, **characterised in that** the base plate (1) has a mounting location for a winding-on reel (19) having a rotating drive.

3. Printer module according to claim 1 or 2, **characterised in that** at least one of the two reeling-off bearings (4, 17) of the mounting locations fitted therewith is disposed in a position from which the strip-form medium can be selectively conveyed both to the first printing mechanism (6) of the mounting location fitted therewith and also to the second printing mechanism (6') of the mounting location fitted therewith.

4. Printer module according to one of claims 1 to 3, **characterised in that** each rotating drive of each printing mechanism of each mounting location fitted therewith has an electric motor (12, 12', 26) with a driven shaft extending perpendicularly to the base plate (1), and has a gear unit whose driving gear (10, 10', 24) meshes with a pinion (11, 11', 25) seated on the driven shaft of said electric motor (12, 12', 26) and whose driven gear (8, 8') is connected in a torsion-proof manner to a driving shaft of the conveying roller (7, 7') or of the winding-on reel (19) of the mounting location fitted therewith, which driving shaft extends perpendicularly to the base plate (1).

5. Printer module according to claim 4, **characterised in that** the electric motors (12, 12', 26), the reeling-off bearings (4, 17), the printing mechanisms (6, 6') and the winding-on reel (19) of the mounting locations fitted therewith, are disposed on one side of the base plate (1), and the gear units are disposed on the other side of said base plate (1).

6. Printer module according to one of claims 1 to 5, **characterised in that** a common electronic activating unit is provided for the two printing mechanisms (6, 6') of the two mounting locations fitted therewith.

7. Printer module according to claim 6, **characterised in that** the electronic activating unit is disposed on a board (27) extending parallel to the base plate (1).

8. Printer module according to one of claims 1 to 7, **characterised by** a housing (28) which encloses the module and in which there is constructed, for each printing mechanism of the mounting location fitted therewith, an outlet aperture (31, 31') for the strip-form medium (32, 32') printed on by the printing mechanism in question of the mounting location fitted therewith.

9. Printer module according to claim 8, **characterised in that** the housing (28) is disposed on a substructure (33) of shop scales, which substructure serves to support a weighing platform (35).

10. Printer module according to claim 9, **characterised in that** an input keyboard (34) is disposed on the housing (38) at a distance from the weighing platform (35).

11. Printer module according to claim 10, **characterised in that** each outlet aperture (31, 31') is disposed in a region of the housing (28) which is close to the input keyboard (34).

12. Printer module according to claim 10 or 11, **characterised in that** a visual display apparatus (38) is disposed on the input keyboard (34).

## Revendications

1. Unité d'impression destinée à être montée dans une balance de magasin avec une plaque de base (1) qui comporte une place de montage pour un premier palier dérouleur (4) pour le logement d'un premier rouleau de réserve (5) d'un support en forme de bande à imprimer et une place de montage pour un premier élément d'impression (6) avec un cylindre de transport (7) comportant un entraînement tournant et une tête d'impression (16) située face au cylindre de transport (7), **caractérisée en ce que** la plaque de base (1) comporte une place de montage pour un second palier dérouleur (17) pour le logement d'un second rouleau de réserve (18) d'un support en forme de bande à imprimer et une place de montage pour un second élément d'impression (6') avec un cylindre de transport (7') comportant un entraînement en rotation et une tête d'impression (16') située face au cylindre de transport (7').

2. Unité d'impression selon la revendication 1, **caractérisée en ce que** la plaque de base (1) comporte une place de montage pour une bobine d'enroulage (19) comportant un entraînement tournant.

3. Unité d'impression selon la revendication 1 ou 2, **caractérisée en ce qu'**au moins un des deux paliers enrouleurs (4, 17) de la place de montage ainsi équipée est placé dans une position, hors de laquelle le support en forme de bande peut être guidé au choix aussi bien vers le premier élément d'impression (6) de la place de montage ainsi équipée que vers le second élément d'impression (6') de la place de montage ainsi équipée.

4. Unité d'impression selon la revendication 1 à 3, **caractérisée en ce que** chaque entraînement en rotation de chaque élément d'impression de chaque place de montage ainsi équipée comporte un moteur électrique (12, 12', 26) avec un arbre de sortie s'étendant à la verticale de la plaque de base (1) et un engrenage, dont la roue dentée motrice (10, 10', 24) s'engrène avec un pignon (11, 11', 25) situé sur l'arbre de sortie du moteur électrique (12, 12', 26) et dont la roue dentée menée (8, 8') est reliée sans rotation à un arbre d'entraînement du cylindre de transport (7, 7') ou de la bobine d'enroulage (19) de la place de montage ainsi équipée, arbre d'entraînement s'étendant à la verticale de la plaque de base (1).

5. Unité d'impression selon la revendication 4, **caractérisée en ce que** les moteurs électriques (12, 12', 26), les paliers enrouleurs (4, 17), les éléments d'impression (6, 6') et la bobine d'enroulage (19) des places de montage ainsi équipées sont disposés d'un côté de la plaque de base (1) et les engrenages sont disposés de l'autre côté de la plaque de base (1).

6. Unité d'impression selon l'une des revendications 1 à 5, **caractérisée en ce que** pour les deux éléments d'impression (6, 6') des deux places de montage ainsi équipées est prévu un système électronique commun de commande.

7. Unité d'impression selon la revendication 6, **caractérisée en ce que** le système électronique de commande est placé sur une platine (27) s'étendant parallèlement à la plaque de base (1).

8. Unité d'impression selon une des revendications 1 à 7, **caractérisée par** un boîtier (28) renfermant l'unité, dans lequel pour chaque élément d'impression de la place de montage ainsi équipée est conçue une ouverture de sortie (31, 31') pour le support (32, 32') en forme de bande, imprimé par l'élément d'impression concerné de la place de montage ainsi équipée.

9. Unité d'impression selon la revendication 8, **caractérisée en ce que** le boîtier (28) est disposé auprès d'une sous-unité (33) d'une balance de magasin servant au support d'une plateforme de balance (35).

10. Unité d'impression selon la revendication 9, **caractérisée en ce que** sur le boîtier (38) est disposé un clavier de saisie (34) à une distance de la plateforme de balance (35).

11. Unité d'impression selon la revendication 10, **caractérisée en ce que** chaque ouverture de sortie (31, 31') est disposée dans une zone du boîtier (28) proche du clavier de saisie (34).

12. Unité d'impression selon la revendication 10 ou 11, **caractérisée en ce que** sur le clavier de saisie (34) est disposé un dispositif d'affichage (38).
